# EUROPÄISCHE PATENTSCHRIFT

(11) **EP 0 448 100 B1**
(45) Veröffentlichungstag und Bekanntmachung des Hinweises auf die Patenterteilung: **15.09.1993**
(21) Anmeldenummer: 91104441.0
(22) Anmeldetag: 21.03.1991
(51) Int. Cl.: B02C 17/16

(54) **Rührwerksmühle**
Stirring mill
Broyeur-mélangeur

(30) Priorität: 21.03.1990 DE 4009092
(43) Veröffentlichungstag der Anmeldung: 25.09.1991
(73) Patentinhaber: Erich Netzsch GmbH & Co. Holding KG, D-95100 Selb (DE)
(72) Erfinder: Ott, Klaus, Dipl.-Ing. (FH), W-8663 Sparneck (DE); Pausch, Horst, W-8676 Schwarzenbach (DE)
(74) Vertreter: Goetz, Rupert, Dipl.-Ing.

(56) Entgegenhaltungen:
- EP-A- 0 206 207
- EP-A- 0 249 879
- WO-A-86/02286

## Beschreibung

Die Erfindung betrifft eine Rührwerksmühle entsprechend dem Oberbegriff des Patentanspruchs 1.

Bei einer aus der EP-A-0146852 bekannten Rührwerksmühle dieser Gattung ist in einem horizontal angeordneten Mahlbehälter eine Rührwelle fliegend gelagert, die einen an ihrem freien Ende offenen Hohlraum aufweist. Rings um den Hohlraum hat die Rührwelle mehrere Aussparungen, durch die zusammen mit Mahlgut axial in den Hohlraum eingeströmte Mahlkörper zurück in den Mahlraum gelangen. Das Mahlgut dagegen durchdringt ein im Hohlraum angeordnetes Sieb, strömt zum Mahlgutauslaß und wird abgeführt. Bei einzelnen Ausführungsformen dieser bekannten Rührwerksmühle ist an der Rührwelle mindestens ein Förderelement ausgebildet, das beispielsweise wendelförmig ist und eine axiale Strömung von Mahlkörpern und Mahlgut vom inneren Wellenende durch den Hohlraum hindurch zu den Aussparungen begünstigt. Dabei überstreicht eine Vielzahl der Mahlkörper die Sieboberfläche, wodurch ein vorzeitiger Verschleiß an der Sieboberfläche eintreten kann.

Aus der EP-A-0206207 sind Weiterbildungen der genannten Rührwerksmühle bekannt, bei denen mindestens ein Teil der Aussparungen tangential zur Trennvorrichtung angeordnet und, bezogen auf die Betriebsdrehrichtung der Rührwelle, rückwärts gerichtet ist. Zusätzlich dazu kann auch die Form des Endbereichs der Rührwelle von der Kreisform abweichend ausgeführt sein, wobei elliptische und polygonale Querschnittsformen vorgesehen sein können. Diese Maßnahmen tragen dazu bei, die Mahlgutströmung durch den Hohlraum am inneren Wellenende noch intensiver zu gestalten, indem vor allem das Abströmen der Mahlkörper aus diesem Hohlraum weiter verbessert wird. Auch dabei kann jedoch an der Trennvorrichtung vorzeitiger Verschleiß eintreten.

Hiervon ausgehend liegt der Erfindung die Aufgabe zugrunde, bei Rührwerksmühlen den Verschleiß, der durch Mahlkörper an der Trennvorrichtung hervorgerufen wird, zu verringern.

Diese Aufgabe wird erfindungsgemäß mit den Merkmalen des Anspruchs 1 gelöst.

Je nach Einsatzfall und Größe der Rührwerksmühle können unterschiedlich ausgebildete Umlenkvorrichtungen zum Einsatz kommen. Bei einer bevorzugten Ausführungsform ist ein Abweiser vorgesehen, der in Strömungsrichtung vor die Trennvorrichtung gesetzt wird, wodurch die Mahlkörper, ohne daß sie zuvor mit der Trennvorrichtung in Berührung kommen, durch die Aussparungen hindurch in den Mahlraum zugeführt werden. Dazu hat der Abweiser eine im Axialschnitt konkave äußere Mantelfläche, durch deren Anstieg die Mahlkörper direkt in Richtung der Aussparungen geführt werden. Falls eine Mühle oft auf andere Betriebsarten umgestellt werden muß, ist es von Vorteil, den Abweiser axial verstellbar anzuordnen, weil damit die Strömung zwischen Trennvorrichtung und Rührwelle einstellbar wird. Weitere vorteilhafte Ausbildungen der Erfindung sind den Unteransprüchen zu entnehmen.

Ausführungsbeispiele der Erfindung werden im folgenden anhand schematischer Zeichnungen beschrieben. Es zeigen:
- Fig. 1: einen Axialschnitt einer horizontalen Rührwerksmühle;
- Fig. 2: einen nur teilweise gezeichneten Axialschnitt einer Variante von Fig. 1;
- Fig. 2a: eine Schrägansicht einer Einzelheit von Fig. 2;
- Fig. 3: den Radialschnitt III-III in Fig. 2 mit drei Varianten einer Trennvorrichtung;
- Fig. 4: einen Radialschnitt entsprechend Fig. 3 mit einer weiteren Variante einer Trennvorrichtung;
- Fig. 5: den Schnitt V-V in Fig. 3;
- Fig. 6: den Schnit VI-VI in Fig. 3;
- Fig. 7: den Schnitt VII-VII in Fig. 3.

Bei den dargestellten Rührwerksmühlen ist zwischen einem Mahlbehälter 10 und einer Rührwelle 11 ein Mahlraum 12 gebildet. Darin rotiert die Rührwelle 11, die beispielsweise gemäß Fig. 1 exzentrisch angeordnete Rührscheiben 13 aufweist und unter Mithilfe von Mahlkörpern 14 fließfähiges Mahlgut 15 bearbeitet. Hat das Mahlgut 15 den Mahlraum 12 durchströmt, wird es von den Mahlkörpern 14 getrennt. Dazu ist im Endbereich der Rührwelle 11 ein stirnseitig offener Hohlraum 16 ausgebildet, der eine Trennvorrichtung 17 enthält. Diese weist in allen dargestellten Beispielen ein oder mehrere Siebe auf, kann jedoch auch eine Ringanordnung mit Trennspalten sein.

Um Ansammlungen von Mahlkörpern 14 an der Trennvorrichtung 17 zu vermeiden, hat die Rührwelle 11 an ihrem hohlen Ende achsparallele Aussparungen 18, die zum freien Ende 19 der Rührwelle 11 hin offen sein oder, wie dargestellt, von einem durchgehenden Ring begrenzt sein können. In jedem Fall ist die Trennvorrichtung 17 an einen Mahlgutauslaß 20 angeschlossen.

Im Betrieb werden die Mahlkörper 14 aus dem Hohlraum 16 durch die Aussparungen 18 zurück in den Mahlraum 12 gefördert, wodurch ein ständiger Kreislauf entsteht. Trotz dieses Mahlkörperkreislaufs kann an der Trennvorrichtung 17 bei bestimmten Mahlgutviskositäten und bei Verwendung von Mahlkörpern bestimmter Durchmesser starker Verschleiß auftreten. Um solchem Verschleiß entgegenzuwirken, ist die Trennvorrichtung 17 durch eine Umlenkvorrichtung 21 geschützt.

In der Ausführungsform gemäß Fig. 1 ist die Umlenkvorrichtung 21 ein rotationssymmetrischer Rohrkörper, der an einem Deckel 22 des Mahlbehälters 10 befestigt ist und mit dem Mahlgutauslaß 20 eine Einheit bildet. Die Umlenkvorrichtung 21 taucht in den Hohlraum 16 hinein; die Eintauchtiefe läßt sich durch axiales Verstellen der Umlenkvorrichtung 21 als Ganzes oder durch Verschieben mindestens eines Teils davon den Mahlbedingungen anpassen. Gemäß Fig. 1 erstreckt sich die Umlenkvorrichtung 21 über knapp ein Viertel der Länge des Hohlraums 16. Die Umlenkvorrichtung 21 hat gemäß Fig. 1 eine konkave äußere Mantelfläche, die sich tangential, ohne Unstetigkeit, an den Deckel 22 anschließt und in einem radial vorspringenden ringförmigen Abweiser 23 endet.

Die axial, in Fig. 1 von rechts nach links, in den Hohlraum einströmende Suspension aus Mahlkörpern 14 und Mahlgut 15 strömt entlang der Mantelfläche der Umlenkvorrichtung 21. Dabei werden vor allem die Mahlkörper 14 vom Abweiser 23 nach außen abgedrängt, so daß viele von ihnen den Hohlraum 16 rasch durch die Aussparungen 18 verlassen, ohne die Trennvorrichtung 17 erreicht zu haben.

Bei dem in Fig. 2 und 2a dargestellten Ausführungsbeispiel ist die Umlenkvorrichtung 21 am inneren Ende 19 der Rührwelle 11 befestigt. Bei dieser Anordnung ist die Wirkung der Umlenkvorrichtung 21 nicht nur, wie in Fig. 1, von ihrer Gestaltung, sondern auch von der Drehzahl der Rührwelle 11 abhängig. Gemäß Fig. 2 und 2a ist die Umlenkvorrichtung 21 eine Kombination aus einem zylindrischen Führungsteil 24, einem Abweiser 23, mit dem vor allem die Mahlkörper radial nach außen in Richtung Mahlraum 12 umgelenkt werden, und schrägen oder wendelförmigen Förderkanälen 25 oder Flügeln, die als Förderorgane wirken.

Fig. 3 bis 7 zeigen verschieden gestaltete Trennvorrichtungen 17 in Form von Sieben und zugehörige Ausführungen der Umlenkvorrichtung 21. Die in Fig. 3 oben sowie in Fig. 5 dargestellte Ausführung steht als Beispiel für eine Trennvorrichtung 17, die von mehreren achsparallel im Hohlraum 16 angeordneten kreiszylindrischen Sieben gebildet ist. Die Umlenkvorrichtung 21 besteht aus drei Schalen von halbkreisförmigem Querschnitt, die beispielsweise aus verschleißfestem Blech oder keramischem Werkstoff bestehen, am Deckel 22 befestigt sind und je eines der Siebe in seinem in bezug auf die Rührwelle 11 radial äußeren, den Aussparungen 18 zugewandten Bereich eng umschließen und sich durchgehend oder in mehreren Abschnitten über die gesamte Länge des betreffenden Siebes erstrecken.

Entsprechendes gilt auch für eine Trennvorrichtung 17, die gemäß dem linken Teil der Fig. 3 und gemäß Fig. 6 von mehreren Sieben ovalen Querschnitts gebildet ist.

In der Ausführung, die rechts unten in Fig. 3 und in Fig. 7 dargestellt ist, besteht die Umlenkvorrichtung 21 aus mehreren Leisten von keilförmigem Querschnitt, die wiederum am Deckel 22 befestigt sind und sich achsparallel zur Rührwelle 11 oder schraubenlinienförmig entlang der von einem zylindrischen Sieb gebildeten Trennvorrichtung 17 erstrecken. Hier werden die Mahlkörper 14 aus der im Hohlraum 16 herrschenden Mahlgut/Mahlkörperströmung von den langgezogenen Schrägflächen der die Umlenkvorrichtung 21 bildenden Leisten in Richtung der Aussparungen 18 abgewiesen.

Ein Beispiel für eine Ausführung der Trennvorrichtung 17 als im Querschnitt annähernd dreieckiges Sieb ist der Fig. 4 zu entnehmen. Das Sieb ist an seinen abgerundeten Ecken durch je eine Schale der Umlenkvorrichtung 21 abgedeckt, die wiederum aus verschleißfestem Werkstoff besteht und in diesem Fall einen drittelkreisförmigen Querschnitt hat.

## Patentansprüche

1. Rührwerksmühle mit
- einem Mahlbehälter (10), der einen mindestens teilweise mit Mahlkörpern (14) und Mahlgut (15) füllbaren Mahlraum (12) enthält und einen Mahlguteinlaß sowie einen Mahlgutauslaß (20) aufweist,
- einer Rührwelle (11), die ein im Mahlraum (12) angeordnetes inneres Wellenende (19) aufweist und einen Hohlraum (16) enthält,
- und einer Trennvorrichtung (17), die im Hohlraum (16) angeordnet ist und fertig bearbeitetes Mahlgut (15) aus dem Hohlraum (16) zum Mahlgutauslaß (20) abströmen läßt, Mahlkörper (14) jedoch zurückhält,
- wobei der Hohlraum (16) am inneren Wellenende (19) für den Zustrom von Mahlkörpern (14) und Mahlgut (15) stirn- oder endseitig offen ist, und
- die Rührwelle (11) rings um den Hohlraum (16) Aussparungen (18) aufweist, die durch das innere Wellenende (19) in den Hohlraum (16) gelangte Mahlkörper (14) in den Mahlraum (12) zurückströmen lassen,
dadurch **gekennzeichnet**, daß
zwischen dem inneren Wellenende (19) und der Trennvorrichtung (17) eine Umlenkvorrichtung (21) angeordnet ist, die einen ringförmigen Abweiser (23) aufweist, dessen Außendurchmesser sich mit zunehmendem axialen Abstand vom Rührwellenende (19) vergrößert, so daß die Umlenkvorrichtung (21) in den Hohlraum (16) einströmende Mahlkörper (14) von der Trennvorrichtung (17) fernhält und aus dem Hohlraum (16) in den Mahlraum (12) zurückführt.

2. Rührwerksmühle nach Anspruchs 1,
dadurch **gekennzeichnet**, daß
die Umlenkvorrichtung (21) unmittelbar an der Trennvorrichtung (17) angeordnet ist, die von einem oder mehreren Sieben gebildet ist.

3. Rührwerksmühle nach Anspruch 1 oder 2,
dadurch **gekennzeichnet**, daß
der Abweiser (23) am Ende der von einem Rohr gebildeten und am Mahlbehälter (10) befestigten Umlenkvorrichtung (21) in einem einstellbaren Abstand vom Wellenende (19) im Hohlraum (16) angeordnet ist.

4. Rührwerksmühle nach einem der Ansprüche 1 bis 3,
dadurch **gekennzeichnet**, daß
zwischen dem Wellenede (19) und dem Abweiser (23) ein Kranz Förderkanäle (25) oder als Förderorgane wirkende Flügel angeordnet sind.

5. Rührwerksmühle nach einem der Ansprüche 1 bis 4,
dadurch **gekennzeichnet**, daß
die Umlenkvorrichtung (21) mehrere Schalen aufweist, die je eines von mehreren die Trennvorrichtung (17) bildenden Sieben teilweise abdecken.

6. Rührwerksmühle nach einem der Ansprüche 1 bis 5,
dadurch **gekennzeichnet**, daß
Umlenkvorrichtung (21) aus verschleißfestem Werkstoff wie Metallblech oder Keramik beteht.

## Claims

1. Agitator mill, comprising
- a grinding vessel (10) which includes a grinding chamber (12) capable of being filled at least in part with grinding elements (14) and grinding stock (15), and has a grinding stock inlet as well as a ground stock outlet (20),
- an agitator shaft (11) which has an inner shaft end (19) disposed within the grinding chamber (12) and contains a cavity (16),
- and a separating means (17) which is disposed within the cavity (16) and permits finished ground stock (15) to flow out of the cavity (16) towards the ground stock outlet (20), but retains grinding elements (14),
- the cavity (16) having at the inner shaft end (19) an open face or end side to allow for grinding elements (14) and grinding stock (15) to flow in, and
- the agitator shaft (11) being provided with recesses (18) around the cavity (16), said recesses allowing grinding elements (14) which have passed into the cavity (16) via the inner shaft end (19) to return to the grinding chamber (12),
**characterized** in that
a deviation means (21) is disposed between the inner shaft end (19) and the separating means (17), said deviation device being formed with an annular deflector (23) the outside diameter of which increases with the increasing axial distance from the agitator shaft end (19), such that the deviation means (21) causes grinding elements (14) entering the cavity (16) to keep away from the separating means (17) and to return from the cavity (16) towards the grinding chamber (12).

2. Agitator mill according to claim 1,
**characterized** in that
the deviation means (21) is disposed directly on the separating means (17) which is formed by one or more sieves.

3. Agitator mill according to claim 1 or 2,
**characterized** in that
the deflector (23) at the end of the deviation means (21) formed by a tube and attached to the grinding vessel (10), is disposed in the cavity (16) at an adjustable distance from the shaft end (19).

4. Agitator mill according to any of claims 1 to 3,
**characterized** in that
a ring of feeding channels (25) or vanes acting as feeding elements are disposed between the shaft end (19) and the deflector (23).

5. Agitator mill according to any of claims 1 to 4,
**characterized** in that
the deviation means (21) comprises a number of shells each partly covering one of a number of sieves constituting the separating means (17).

6. Agitator mill according to any of claims 1 to 5,
**characterized** in that
the deviating means (21) consists of wear resisting material such as metal sheet or ceramics.

## Revendications

1. Moulin-agitateur, comprenant
- un boîtier de broyage (10) qui contient une chambre de broyage (12) apte à être remplie, au moins en partie, par des éléments broyeurs (14) et une matière à broyer (15) et qui comporte une entrée de matière à broyer ainsi qu'une sortie de matière broyée (20),
- un arbre d'agitateur (11) qui comprend un bout d'arbre intérieur (19) disposé dans la chambre de broyage (12) et contient une cavité (16),
- et un dispositif de séparation (17) qui est disposé dans la cavité (16) et permet à la matière broyée (15) complètement traitée de sortir de la cavité (16) vers la sortie de matière broyée (20), mais retient les éléments broyeurs (14),
- la cavité (16) ayant, au droit du bout d'arbre intérieur (19), une face ou une extrémité ouverte permettant l'admission d'éléments broyeurs (14) et de matière broyée (15), et
- l'arbre d'agitateur (11) comportant, autour de la cavité (16), des évidements (18) qui permettent aux éléments broyeurs (14), pénétrés dans la cavité (16) à travers le bout d'arbre intérieur (19), de retourner à la chambre de broyage (12),
**caractérisé** en ce que
un dispositif de déviation (21) est disposé entre le bout d'arbre intérieur (19) et le dispositif de séparation (17), ledit dispositif de déviation comporte un déflecteur annulaire (23) dont le diamètre extérieur s'augmente dans la mesure de l'augmentation de la distance axiale par rappor au bout d'arbre intérieur (19) de l'agitateur, de sorte que le dispositif de déviation (21) tient à l'écart du dispositif de séparation (17) les éléments broyeurs (14) entrant dans la cavité (16) et les retourne depuis la cavité (16) vers la chambre de broyage (12).

2. Moulin-agitateur selon la revendication 1,
**caractérisé** en ce que
le dispositif de déviation (21) est disposé directement à côté du dispositif de séparation (17) formé par un seul ou par plusieurs tamis.

3. Moulin-agitateur selon la revendication 1 ou 2,
**caractérisé** en ce que
le déflecteur (23), situé à l'extrémité du dispositif de déviation (21) formé d'un tube et attaché au boîtier de broyage (10), est disposé dans la cavité (16) à une distance réglable du bout d'arbre (19).

4. Moulin-agitateur selon l'une quelconque des revendications 1 à 3,
**caractérisé** en ce que
une couronne de canaux d'acheminement (25) ou des ailettes fonctionnant comme des éléments d'acheminement sont disposées entre le bout d'arbre (19) et le déflecteur (23).

5. Moulin-agitateur selon l'une quelconque des revendications 1 à 4,
**caractérisé** en ce que
le dispositif de déviation (21) comporte plusieurs coquilles qui recouvrent chacune en partie un tamis parmi le nombre de tamis constituant le dispositif de séparation (17).

6. Moulin-agitateur selon l'une quelconque des revendications 1 à 5,
**caractérisé** en ce que
le dispositif de déviation (21) est réalisée en une matière résistant à l'usure telle que la tôle métallique ou la céramique.
